# EUROPÄISCHE PATENTANMELDUNG

(11) **EP 1 811 535 A1**
(43) Veröffentlichungstag der Anmeldung: **25.07.2007**
(21) Anmeldenummer: 06001092.3
(22) Anmeldetag: 19.01.2006
(51) Int. Cl.: H01H 25/06

(54) **Elektrisches Schalt- und/oder Stellelement mit optischer Anzeige**

(71) Anmelder: Synthax Asia Ltd., Kwai Chung (HK)
(72) Erfinder: Adams, Christopher, D-22299 Hamburg (DE)
(74) Vertreter: von Eichel-Streiber, Caspar

(57) **Zusammenfassung**

Um ein elektrisches Schalt- und/oder Stellelement (1) mit einem Drehschalter (4) als Handhabe dahingehend weiterzubilden, dass es vielseitiger einsetzbar ist, insbesondere eine Rückkopplung in Form der Ausgabe von Informationen an den Bediener ermöglicht, wird vorgeschlagen, dass in dem Drehschalter (4) eine optische Anzeigeeinrichtung (8) zur Anzeige von wenigstens zwei unterschiedlichen Symbolen angeordnet ist.

## Beschreibung

Die Erfindung betrifft ein elektrisches Schalt- und/oder Stellelement mit einem Drehschalter als Handhabe.

Derartige Schalt- und/oder Stellelemente sind bekannt. Zum Beispiel gibt es solche Schaltelemente mit einem Drehschalter mit vorgegebenen Raststellungen zum Ansteuern unterschiedlichster Schaltpositionen oder aber auch Potentiometer mit oder ohne haptisch fühlbare Raststellungen.

Diese Schalt- und/oder Stellelemente werden vielfach eingesetzt, beispielsweise als Regler für Lautstärken, Steuerelemente für Transformatoren oder dgl. Hierbei ist typisch, dass diese elektrischen Schalt- und/oder Stellelemente ausschließlich "in einer Richtung" genutzt werden, nämlich zum Einstellen oder Verstellen von Schaltpositionen oder zum Regeln von Strömen bzw. Spannungen. Eine weitere Nutzung, in der insbesondere ein Rückstrom von Informationen in das Schalt- und/oder Stellelement passiert, gibt es so nicht. Hier soll mit der vorliegenden Erfindung Abhilfe geschaffen werden.

Erfindungsgemäß wird zur Lösung dieser Aufgabe vorgeschlagen, dass ein elektrisches Schalt- und/oder Stellelement der eingangs genannten Art eine optische Anzeigeeinrichtung zur Anzeige von wenigstens zwei unterschiedlichen Symbolen enthält, welches in dem Drehschalter angeordnet ist.

Das elektrische Schalt- und/oder Stellelement ermöglicht es insoweit, auf optischem Wege Informationen zu übermitteln, die beispielsweise mit einer Schaltstellung des Schaltelementes zusammenhängen oder aber mit einem durch diese Schaltstellung ausgelösten Ereignis. Hierzu enthält die Anzeige wenigstens zwei unterschiedliche Symbole, so dass zwischen zwei unterschiedlichen Ereignissen optisch unterschieden werden kann. Je mehr unterschiedliche Symbole enthalten sind, desto differenzierter kann die Anzeige ausfallen. Zusätzlich kann bei unterschiedlicher Einfärbung der angezeigten Symbole eine weitergehende Differenzierung vorgenommen werden.

Die Symbole können beispielsweise Buchstaben, Zahlen, Piktogramme oder andere Arten von Darstellungen sein, die geeignet sind, bestimmte optisch anzuzeigende Informationen zu übermitteln.

Die Anordnung der optischen Anzeigeeinrichtung an dem Drehschalter ist prinzipiell beliebig. Es hat sich jedoch als besonders effizient herausgestellt, die Anzeigeeinrichtung auf einer Stirnfläche des Drehschalters anzuordnen.

Mit einer bevorzugten Ausführungsform (Anspruch 2) enthält die optische Anzeigeeinrichtung aktive Lichtquellen sowie eine auf diese Lichtquellen aufgelegte Maske mit zu den Symbolen geformten Durchtrittsöffnungen. Vorzugsweise sind die Lichtquellen dabei Licht emitierende Dioden (LED's). Diese LED's können sowohl basierend auf Halbleitertechnologie als auch moderne organische LED's sein. Insbesondere können unter der Maske mit den zu den Symbolen geformten Durchtrittsöffnungen im Bereich einer jeden Durchtrittsöffnung, mehrere, verschieden farbige LED's angeordnet sein, so dass ein und dasselbe Symbol in unterschiedlicher Einfärbung zur Anzeige gebracht werden kann, um so eine weitere Differenzierung der Informationsübermittlung zu ermöglichen.

Die Anzeige funktioniert in diesem Fall so, dass das aus der aktiven Lichtquelle austretende Licht durch die Maske hindurch tritt und so einen Lichtfleck in Form des Symbols erzeugt, der von einem Bediener des elektrischen Schalt-und/oder Stellelementes wahrgenommen werden kann.

Um in diesem Fall das Licht der einzelnen Lichtquellen sicher auf einen solchen Bereich zu reduzieren, der von einer Durchtrittsöffnung in der Maske überdeckt ist, können zwischen der Lichtquelle und der Maske Blenden angeordnet sein (Anspruch 3). Hier sieht die Anordnung zunächst eine Lichtquelle, darüber in Ausrichtung zu der Lichtquelle eine Blende und darüber dann die Maske mit der das Symbol darstellenden Öffnung wiederum in Ausrichtung zu der Lichtquelle und der Blendenöffnung vor.

Um einen Eindruck einer gleichmäßigen Ausleuchtung der das Symbol repräsentierenden Öffnung in der Maske zu erzeugen, kann vorzugsweise auf der der Lichtquelle abgewandten Seite der Maske ein Diffusor angeordnet sein (Anspruch 4). Ein solcher Diffusor besteht üblicherweise aus einem opaken Material, kann im einfachsten Fall beispielsweise durch ein opakes Pergamentpapier gebildet sein.

Schließlich ist es von Vorteil, wenn die mit den aktiven Lichtquellen versehene Anzeigeeinrichtung insgesamt von einer transparenten Abdeckung bedeckt ist, welches vorzugsweise die Form einer Sammellinse aufweist (Anspruch 5). Diese transparente Abdeckung bietet zunächst einen Schutz der darunter liegenden Elemente. Ist die Abdeckung in Form einer Sammellinse ausgebildet, wird zusätzlich noch ein Vergrößerungseffekt erzielt, der bei einer kompakten Bauweise der Anzeigeeinrichtung eine gut erkennbare Darstellung der Symbole ermöglicht.

Gemäß einer weiteren vorteilhaften Ausgestaltung der Erfindung wird bevorzugt, dass die optische Anzeigeeinrichtung in dem Drehschalter bewegbar gelagert und an einen Taster bzw. Schalter angeschlossen ist, welcher durch eine Verlagerung der Anzeigeeinrichtung betätigbar ist (Anspruch 6). Diese Art der Ausgestaltung ermöglicht eine weitere Funktionalität des elektrischen Schalt- und/oder Stellelementes an sich, indem neben der Schaltmöglichkeit mit dem Drehschalter eine weitere Schaltmöglichkeit durch den Taster bzw. Schalter eröffnet wird, und das auf vergleichsweise kleinem Raum.

Mit Vorteil sind eine elektrische Versorgung sowie Ansteuerungssignale für die Anzeigeeinheit über eine Welle des Drehschalters geführt. Auch dies führt zu einer kompakten Bauweise und bringt zusätzlich einen Schutz für die Leitungen. Die Versorgung sowie die Ansteuerungssignale können dabei in der hohl ausgebildeten Welle in ihrem Inneren in Leitungen geführt werden (Anspruch 8). Grundsätzlich können die elektrische Versorgung sowie die Signale über im Inneren der Welle gelegte flexible Leitungen bis zu Anschlüssen des Schalt- und/oder Stellelementes geführt werden. Die flexiblen Leitungen können eine gewisse Verdrehung schadlos auffangen. Insbesondere jedoch, wenn der Drehschalter unbegrenzt um ein vielfaches von 360° rotieren kann, bieten sich andere Arten der Durchführung an, beispielsweise eine Führung über Schleifkontakte.

In einer bevorzugten Ausgestaltung ist das elektrische Schalt- und/oder Stellelement als Potentiometer, vorzugsweise als Push-Pull-Potentiometer gestaltet. Dies ist jedoch nicht die einzige denkbare Form.

Ein weiterer Aspekt der Erfindung besteht schließlich in einer Verwendung eines wie oben beschriebenen elektrischen Schalt- und/oder Stellelementes zum Bedienen und/oder Programmieren einer elektronischen Steuerung. Dabei wird die Stellung des Drehschalters sowie eine Schaltstellung des optional vorhandenen Tasters bzw. Schalters von der Steuerung ausgewertet, um Menüpunkte eines Bedienelementes abzufragen bzw. anzusteuern.

So ist es beispielsweise denkbar, in einem baumstrukturartig aufgebauten Menü einer Steuerung innerhalb einer Ebene einzelne Menüpunkte durch Drehen des Drehschalters anzusteuern, indem die Stellung des Drehschalters über eine damit verbundene Spannung oder einen solchen Strom abgefragt wird. Durch Betätigen des Tasters bzw. Schalters unter Verlagerung der Anzeigeeinheit in dem Drehschalter kann dann der Menüpunkt aufgerufen bzw. ein weiteres Untermenü angesteuert werden. An einem solchen Untermenü können dann wiederum auf dieser Ebene befindliche Abzweige durch Drehen des Drehschalters angesteuert werden usw.

In dieser Verwendung bildet das erfindungsgemäße elektrische Schalt- und/oder Stellelement eine besonders elegante und kleine Bedieneinheit, die über die Anzeigeeinrichtung ein Feedback schafft, welches über die gerade erfolgte Auswahl bestimmter Menüpunkte Auskunft gibt.

Weitere Merkmale und Vorteile der Erfindung ergeben sich aus der nachfolgenden Beschreibung eines Ausführungsbeispieles anhand der einzigen beigefügten Figur. Diese
- Fig. 1: zeigt eine Explosionsdarstellung eines Ausführungsbeispiels eines erfindungsgemäßen elektrischen Schalt- und/oder Stellelementes.

Die Figur ist rein schematisch zu verstehen und insbesondere nicht maßstabsgerecht.

In der Figur ist ein elektrisches Schalt- und/oder Stellelement gemäß der Erfindung in Form eines sogenannten Push-Pull-Potentiometers 1 gezeigt. Dieses enthält neben einer Schalteinheit 2 mit elektrischen Anschlüssen 3 auch einen Drehschalter 4. Dieser ist fest mit einer mit Schaltgeräten in der Schalteinheit 2 verbundenen Welle 5 verbunden. Die Welle 5 ist aus später noch zu schildernden Gründen hohl ausgebildet.

Ferner enthält der Drehschalter 4 einen Kragen mit darauf angebrachten Schaltstellungssymbolen 6. Der Drehschalter 4 ist hohl mit einem Aufnahmeraum 7 ausgebildet. In dem Aufnahmeraum 7 ist eine Anzeigeeinrichtung untergebracht, die insgesamt mit 8 bezeichnet ist. Die Anzeigeeinrichtung 8 enthält einen Stützring 9, einen LED-Träger 10 mit darauf angeordneten LED's 11, eine Blendenplatte 12 mit Blendenöffnungen 13, eine Maske 14 mit daran angeordneten Symbolöffnungen 15, eine Diffusorscheibe 16 sowie eine die zuvor genannten Teile abdeckende Abdeckung 17 in Form einer transparenten Sammellinse aus Kunststoff. Im zusammengesetzten Zustand ist die gesamte Anzeigeeinrichtung 8 in dem Aufnahmeraum 7 in dem Drehknopf 4 aufgenommen, die Abdeckung 17 schließt stirnseitig mit dem Drehknopf 4 im wesentlichen bündig ab.

Die gesamte Anzeigeeinrichtung 8 ist in dem Aufnahmeraum 7 in axialer Richtung (bezogen auf die Welle 5) bewegbar und mit einem Taster verbunden. Auf diese Weise kann durch einen Druck auf die Abdeckung 17 der Taster betätigt und ein entsprechendes elektrisches Signal generiert werden. Durch das Innere der hohl ausgebildeten Welle 5 sind Leitungen geführt zur elektrischen Versorgung bzw. Ansteuerung der Leuchtdioden 11, um auf diese Weise einzelne der Symbolöffnungen 14 auszuleuchten.

Der LED-Träger 10, die Blendenplatte 12 und die Maske 14 sind so zueinander ausgerichtet, dass jeweils fluchtend übereinander angeordnet eine LED 11, eine Blendenöffnung 12 sowie eine Symbolöffnung 15 angeordnet sind. Auf diese Weise ist sichergestellt, dass bei Aufleuchten einer der LED's das Licht dieser LED durch eine zugehörige Blendenöffnung 13 abgeschirmt von eventuellem Streulicht anderer LED's durch die zugehörige Symbolöffnung 15 hindurch treten und entsprechend ein Symbol aufleuchten lassen kann. Die LED's 11 können entweder einzelne LED's oder LED-Pakete mit jeweils unterschiedlich farbigen LED's sein, um die einzelnen Symbole zusätzlich in den verschiedenen Farben, beispielsweise gelb, rot, grün und blau aufleuchten zu lassen.

Der Stützring 9 dient lediglich der Abstützung der weiteren Komponenten der Anzeigeeinheit, die Diffusorscheibe 16 dient einer Vergleichmäßigung des aus der Symbolöffnung austretenden Lichtes. Die Abdeckung 17 dient einmal dem Schutz der Vorrichtung, zum anderen der Vergrößerung der Anzeige der Symbole.

Das Push-Pull-Potentiometer 1 zeichnet sich dadurch aus, dass durch Ziehen an dem Drehknopf 4 die Welle 5 angehoben bzw. abgesenkt werden kann, wodurch unterschiedliche Schaltebenen der Schalteinheit 2 angesteuert werden. In einer herab gedrückten Grundstellung des Push-Pull-Potentiometers 1 wird eine erste Schaltebene mit ersten Anschlüssen bedient, in einer angehobenen Position eine zweite Schaltebene mit zweiten Anschlüssen. Diese Art der Ausgestaltung, die an sich bekannt ist, erhöht die Vielfalt der Funktionalität dieses Potentiometers.

Die auf dem umlaufenden Rand des Drehschalters 4 angeordneten Schaltstellungssymbole 6 dienen einer Vereinfachung für die Bedienung, sind jedoch nicht zwingend erforderlich.

Eine bevorzugte Anwendung des erfindungsgemäßen Schalt-und/oder Stellelementes liegt in der Bedienung einer Steuerung, insbesondere einer Steuerung einer Vorrichtung zum automatischen Stimmen von Gitarren, wie sie z.B. aus der EP 1 596 359 A1 bekannt ist. Hierzu kann das erfindungsgemäße Push-Pull-Potentiometer 1 beispielsweise in einer herkömmlichen E-Gitarre eingebaut sein, anstelle eines dort üblichen Lautstärke- oder Tonreglers. Für die weitere Beschreibung wird angenommen, dass das Push-Pull-Potentiometer 1 anstelle des üblichen Lautstärkereglers eingebaut ist. In der Grundstellung also mit heruntergedrückter Welle 5 fungiert das Potentiometer 1 als herkömmlicher Lautstärkeregler. Durch Ziehen an dem Drehschalter 4 und Verlagern der Welle 5 bzw. der daran angeordneten Schaltelemente in die angehobene Stellung wird eine Steuerung für die automatische Stimmung von Gitarrenseiten aktiviert, in dieser Position wird auf der Anzeigeeinheit 8 eine Bestätigung ausgegeben, beispielsweise können alle LED's einmal blinken oder in einer durchlaufenden Abfolge nacheinander aufleuchten. Nun kann zur Auswahl eines Menüs in einer ersten Ebene der Drehschalter 4 des Potentiometers 1 nach rechts oder links gedreht werden, um einzelne Menüpunkte anzusteuern. Hierbei ist in der derzeitigen Ausgestaltung bevorzugt, dass der Drehschalter 4 Rastpositionen aufweist, die allein einer haptischen Wahrnehmung des Erreichens von Menüstellungen dienen. Es wird dann ein Ausgangssignal des Potentiometers 1 abgegriffen und hinsichtlich Strömstärke bzw. Spannung ausgewertet, um diesem Signal einen bestimmten Menüpunkt zuzuordnen. Entsprechend wird über die Anzeigeeinheit 8 eine Rückkopplung gegeben, indem bestimmten Menüpunkten zugeordnete Symbole durch Ausleuchten der entsprechenden Symbolöffnungen 15 mit Hilfe der zugeordneten LED 11 angezeigt werden. Bei Erreichen des gewünschten Menüpunktes wird durch Betätigen des Tasters, also durch Niederdrücken der Anzeigeeinrichtung 8 dieser Menüpunkt ausgewählt. Dieser Menüpunkt kann nun ein weiteres Untermenü sein, welches wiederum verschiedene Menüpunkte ansteuern lässt. Diese Untermenüpunkte können in derselben Weise durch Drehen des Drehschalters 4 angesteuert werden, wie oben beschrieben. Auch hier werden wiederum Symbole abgebildet, die den einzelnen Menüpunkten entsprechen, wobei dies nicht die gleichen Symbole sein müssen, wie sie in der ersten Menüebene ausgegeben werden sind. Zweckmäßiger Weise sind dies sogar andere Symbole, um die Bedienung der Steuerung für einen Bediener zu vereinfachen.

Auf diese Weise kann sich ein Bediener durch verschiedene Menüebenen bis hin zu einem einzelnen Befehl orientieren und den Befehl durch Betätigen des Tasters quittieren.

In jeder Menüebene ist ein Menüpunkt vorgesehen, durch dessen Aufruf das System in ein übergeordnetes Menü springt.

Mit einer solchen Steuerung können beispielsweise bestimmte Frequenzen vorgegeben werden, auf die eine Gitarrensaite zu stimmen ist oder dgl. Es kann sogar vorgesehen sein, über diese Art der Menüführung eine Programmierung des Systems vorzunehmen, um bestimmte Harmonien bzw. Akkordklänge unterschiedlicher Saiten zu programmieren und für nachfolgende Stimmvorgänge abrufbar abzulegen.

Die Beschreibung des Ausführungsbeispiels ist nicht beschränkend, insbesondere kann das erfindungsgemäße elektrische Schalt- und/oder Stellelement auch zu anderen Zwecken als dem oben Geschilderten verwendet werden. Hier sind vielfältige Möglichkeiten denkbar, die der Fachmann ohne weiteres erkennen wird. Insbesondere können mit diesem elektrischen Schalt- und/oder Stellelement nicht nur Steuerungen programmiert und bedient werden zur automatischen Stimmung von Gitarren, sondern jegliche andere Art von Steuerungen oder Kleinrechnern. Der Vorteil des erfindungsgemäßen elektrischen Schalt- und/oder Stellelementes liegt darin, dass es nicht nur zum Ausgeben eines Signals, also zum Abfragen einer Information geeignet ist, sondern selbst wieder Informationen darstellen kann, die dem Benutzer eine Rückkopplung bieten.

### Bezugszeichenliste

- 1: Push-Pull-Potentiometer
- 2: Schalteinheit
- 3: elektrische Anschlüsse
- 4: Drehschalter
- 5: Welle
- 6: Schaltstellungssymbol
- 7: Aufnahmeraum
- 8: Anzeigeeinrichtung
- 9: Stützring
- 10: LED-Träger
- 11: LED
- 12: Blendenplatte
- 13: Blendenöffnungen
- 14: Maske
- 15: Symbolöffnung
- 16: Diffusorscheibe
- 17: Abdeckung

## Patentansprüche

1. Elektrisches Schalt- und/oder Stellelement mit einem Drehschalter (4) als Handhabe, **dadurch gekennzeichnet, dass** in dem Drehschalter (4) eine optische Anzeigeeinrichtung (8) zur Anzeige von wenigstens zwei unterschiedlichen Symbolen angeordnet ist.

2. Elektrisches Schalt- und/oder Stellelement nach Anspruch 1, **dadurch gekennzeichnet, dass** die optische Anzeigeeinrichtung (8) aktive Lichtquellen (11), vorzugsweise LED's, insbesondere verschiedenfarbige LED's, enthält sowie eine auf diese aufgelegte Maske (12) mit zu den Symbolen geformten Durchtrittsöffnungen (13).

3. Elektrisches Schalt- und/oder Stellelement nach Anspruch 2, **dadurch gekennzeichnet, dass** zwischen der Lichtquellen (11) und der Maske (12) Blendenöffnungen (15) angeordnet sind.

4. Elektrisches Schalt- und/oder Stellelement nach einem der Ansprüche 2 oder 3, **dadurch gekennzeichnet, dass** auf der den Lichtquellen (11) abgewandten Seite der Maske (12) wenigstens ein Diffusor (16) angeordnet ist.

5. Elektrisches Schalt- und/oder Stellelement nach einem der Ansprüche 2 bis 4, **dadurch gekennzeichnet, dass** die optische Anzeigeeinrichtung (8) von einer transparenten Abdeckung (17) bedeckt ist, welche vorzugsweise die Form einer Sammellinse aufweist.

6. Elektrisches Schalt- und/oder Stellelement nach einem der vorhergehenden Ansprüche, **dadurch gekennzeichnet, dass** die optische Anzeigeeinrichtung (8) in dem Drehschalter (4) bewegbar gelagert und an einen Taster bzw. Schalter angeschlossen ist, welcher durch eine Verlagerung der Anzeigeeinrichtung (8) betätigbar ist.

7. Elektrisches Schalt- und/oder Stellelement nach einem der vorhergehenden Ansprüche, **dadurch gekennzeichnet, dass** der Drehschalter (4) eine Welle (5) aufweist, durch welche eine elektrische Versorgung und/oder Ansteuerungssignale für die Anzeigeeinheit (8) geführt sind.

8. Elektrisches Schalt- und/oder Stellelement nach Anspruch 7, **dadurch gekennzeichnet, dass** die Welle (5) hohl ausgebildet ist und dass in ihrem Innern elektrische Versorgungs- und/oder Steuerleitungen geführt sind.

9. Elektrisches Schalt- und/oder Stellelement nach einem der vorhergehenden Ansprüche, **dadurch gekennzeichnet, dass** es ein Potentiometer, vorzugsweise ein so genanntes Push-Pull-Potentiometer, ist.

10. Verwendung eines elektrischen Schalt- und/oder Stellelementes nach einem der vorhergehenden Ansprüche zum Bedienen und/oder Programmieren einer elektronischen Steuerung, wobei eine Stellung des Drehschalters (4), im Falle der Verwendung eines elektrischen Steuerelementes nach Anspruch 6 oder nach einem direkt oder indirekt auf diesen Anspruch rückbezogenen Anspruch auch eine Schaltstellung des Tasters bzw. Schalters, von der Steuerung ausgewertet wird, um Menüpunkte eines Bedienmenüs abzufragen bzw. anzusteuern.
